# FASCICULE DE BREVET EUROPEEN

(11) **EP 2 463 470 B1**
(45) Date de publication et mention de la délivrance du brevet: **02.08.2017**
(21) Numéro de dépôt: 10194169.8
(22) Date de dépôt: 08.12.2010
(51) Int. Cl.: E06B 3/263

(54) **Encadrement pour parois**
Rahmen für Wände
Framing for walls

(43) Date de publication de la demande: 13.06.2012
(73) Titulaire: Orchidées Constructions S.A., 2024 St-Aubin-Sauges (CH)
(72) Inventeur: Joray, Eric, 2024, St-Aubin (CH)
(74) Mandataire: Ganguillet, Cyril

(56) Documents cités:
- EP-A1- 2 221 440
- FR-A2- 2 363 686

## Description

### Domaine technique

La présente invention concerne un encadrement pour parois, notamment pour parois coulissantes, en particulier pour fenêtres coulissantes ou non. La présente invention a pour but de rationaliser la production en mode industriel et de faciliter le montage de l'encadrement tout en garantissant l'isolation thermique et l'étanchéité d'un encadrement traditionnel.

### Etat de la technique

Dans les moyens d'encadrement pour parois, notamment des fenêtres, les profilés, éléments constitutifs du cadre, sont assemblés, avec ou sans élément d'isolation, selon deux types d'opération : le sertissage ou l'emboîtement.

Le sertissage est une technique d'assemblage mécanique qui consiste à plier et à rabattre l'extrémité d'un premier élément mécanique sur un deuxième pour former un joint serré. Après sertissage, les deux éléments mécaniques sont solidaires l'un de l'autre, la connexion entre les éléments étant rigide. Le sertissage offre une connexion généralement étanche. En positionnant un élément d'isolation de manière judicieuse entre les éléments à sertir, la structure assemblée est isolante. Par contre, le sertissage nécessite des moyens et des outils conséquents, tels que des presses à sertir, de sorte qu'il est difficilement réalisable sur le site de montage. Le sertissage ne procure pas de flexibilité et d'adaptabilité au montage et ne permet donc pas une rationalisation efficace de la production. L'ensemble des coûts relatif au sertissage est par ailleurs élevé.

Afin de palier aux désavantages du sertissage, il est connu d'utiliser des encadrements en deux parties constituées de paires de profilés complémentaires présentant des ailes longitudinales qui embrassent un vitrage et des ailes transversales qui s'emboîtent l'une dans l'autre pour former le cadre et maintenir le vitrage. Lesdites parties de chaque cadre sont fixées l'une à l'autre par des organes de liaison traversant les ailes emboîtées. La profondeur d'emboîtement des ailes transversales est déterminée au montage en fonction de l'épaisseur du vitrage. Des bandes en matériau synthétique isolant peuvent être intercalées dans l'emboîtement des ailes transversales de chaque partie du cadre, ces bandes faisant office d'isolation thermique. Afin de pouvoir s'emboîter l'une dans l'autre et former une structure rigide, les ailes transversales sont de formes complexes de sorte que la production industrielle du cadre en devient ardue et coûteuse. La stabilité de la structure dépend, par ailleurs, fortement des précisions d'usinage et de montage ainsi que des organes de liaison utilisés. Selon l'épaisseur du vitrage, l'emboîtement des ailes transversales se réalise de manière partielle. Un tel assemblage présente donc parfois une étanchéité et une isolation thermique déficientes.

Le document FR2363686 divulgue un encadrement de l'état de la technique. La présente invention vise donc à fournir une solution aux problèmes susmentionnés.

### Divulgation de l'invention

A cet effet, conformément à l'invention, il est proposé un encadrement pour parois conforme à la revendication 1. D'autres configurations possibles de l'invention sont définies dans les revendications 2 à 6.

L'invention ainsi configurée fournit un encadrement dans lequel les différentes parties du cadre sont connectées sans qu'aucun organe de liaison annexe ne soit utilisé. Le montage de l'encadrement en est donc facilité. De plus, en modifiant uniquement la largeur de l'élément d'isolation sans changer les éléments de profilé, l'encadrement de l'invention peut facilement s'adapter à des vitrages d'épaisseur variable. La production en mode industriel peut ainsi être facilitée et rationalisée. Par ailleurs, l'élément d'isolation joue le rôle à la fois de barrage thermique et d'élément d'étanchéité. L'ajustement de l'élément d'isolation à l'intérieur des ailes transversales des profilés permettra également de diminuer sensiblement les pertes thermiques à ce niveau.

### Brève description des dessins

D'autres avantages et caractéristiques de la présente invention seront mieux compris à la lecture de modes particuliers de réalisation de l'invention et en référence aux dessins dans lesquels:
- la figure 1 est une coupe verticale de la partie inférieure d'un cadre selon l'invention dans une application à vitrage simple;
- la figure 2 est une coupe verticale de la partie inférieure d'un cadre selon l'invention dans une application à vitrage simple, celui-ci étant plus épais que celui de la figure 1;
- la figure 3 est une coupe verticale d'un profilé simple, élément constitutif du cadre représenté aux figures 1 et 2;
- la figure 4 est une vue en détail et en coupe verticale des ailes transversales du profilé représenté à la figure 3;
- la figure 5 est une vue en détail et en coupe verticale de l'élément d'isolation représenté à la figure 1;
- la figure 6 est une coupe verticale de la partie inférieure d'un encadrement à deux cadres constitué de deux profilés simples représentés à la figure 3 et d'un profilé double représenté à la figure 7;
- la figure 7 est une coupe verticale d'un profilé double, élément constitutif du cadre représenté à la figure 6;
- la figure 8 est une coupe horizontale représentant la disposition conventionnelle d'une fenêtre coulissante à vitrage simple dans un encadrement à trois cadres selon l'invention.

### Description détaillée des modes d'exécution de l'invention

La figure 1 est une vue en coupe verticale d'un encadrement dont un cadre 1 supporte et guide un vitrage simple 2 monté coulissant. Le cadre 1 est formé de profilés rectilignes 1 a et 1 b qui peuvent être en aluminium ou autre alliage léger, le cas échéant en un autre alliage ou matériau, notamment synthétique, et d'un élément d'isolation 12 emboîté dans les profilés 1 a et 1 b. Le profilé 1 b est le symétrique du profilé 1 a par rapport à un axe de symétrie vertical.

Les profilés 1 a et 1 b possèdent respectivement une aile longitudinale 3a et 3b avec, à leur partie supérieure, une paire de rebords rentrant 4a, 5a et 4b, 5b qui retiennent des brosses 6a et 6b en contact avec le support 17 du vitrage 2 et, à leur partie inférieure, respectivement un bossage interne 11 a et 11 b pour le centrage du roulement à billes 16. A la base des ailes longitudinales 3a et 3b, les profilés 1 a et 1 b possèdent respectivement une paire d'ailes transversales interne 8a, 9a et 8b, 9b. Les ailes transversales de chaque profilé sont parallèles et dirigées dans la même direction de sorte à créer un espace dans lequel un élément de section rectangulaire peut venir s'engager. Selon la figure 1, les ailes transversales 8a, 9a et 8b, 9b sont dimensionnées de manière à emboîter l'élément d'isolation 12. L'emboîtement est défini lorsque les deux faces latérales de l'élément d'isolation 12 entrent en contact avec les surfaces verticales des éléments 7a et 7b des profilés 1 a et 1 b joignant les deux ailes transversales 8a, 9a et 8b, 9b. Les profilés 1 a et 1 b étant symétriques, les largeurs des ailes transversales sont inférieures à la moitié de la largeur L de l'élément d'isolation. L'élément d'isolation est lui-même dimensionné au montage en fonction de l'épaisseur du vitrage 2. La longueur de l'arbre 13 du roulement à billes 16 est elle aussi dimensionnée en fonction de l'épaisseur du vitrage 2.

A titre d'exemple, la figure 2 présente une vue en coupe verticale d'un encadrement dont un cadre 1 supporte et guide un vitrage simple 2, celui-ci étant plus épais que celui de la figure 1. On retrouve dans la figure 2 les mêmes éléments que dans la figure 1, de sorte qu'il n'est pas nécessaire de les énumérer à nouveau. Au vu de l'épaisseur du vitrage, les positions relatives des profilés 1 a et 1 b sont modifiées par rapport à la figure 1, leur écartement étant supérieur, et la largeur L de l'élément d'isolation 12 est augmentée de sorte à créer l'emboîtement désiré entre les paires d'ailes transversales 8a, 9a et 8b, 9b et l'élément d'isolation 12. Comme évoqué précédemment, la largeur L de l'élément d'isolation 12 est définie en fonction de l'épaisseur du vitrage. On remarque également que la longueur de l'arbre 13 est augmentée par rapport à celle de l'arbre représenté à la figure 1.

A ce stade, il est important de remarquer qu'aucun organe de liaison annexe n'est utilisé entre les profilés 1 a, 1 b et l'élément d'isolation 12. Les ailes transversales et l'élément d'isolation assurent eux-mêmes la connexion des deux parties du cadre. La figure 3 présente une coupe verticale d'un profilé 1 b, élément constitutif du cadre représenté sur les figures 1 et 2. La figure 4 est une vue en détail et en coupe verticale des ailes transversales du profilé représenté à la figure 3. Les surfaces internes des ailes transversales inférieure et supérieure des profilés destinées à venir en contact avec l'élément d'isolation possèdent des portions planes Sₚ séparées par des portions crantées S_{c}. Les portions crantées S_{c} des surfaces internes sont formées par une pluralité de lignes parallèles en relief, chaque ligne possédant un profil sensiblement triangulaire et s'étendant au moins partiellement en saillie par rapport au plan défini par les portions planes Sₚ. Ces lignes en relief pourront s'étendre sur une partie seulement de la longueur des profilés 1 a et 1 b ou, dans une forme préférentielle, sur toute la longueur des profilés 1 a et 1 b. En outre, d'autres profils pourront être choisis pour les lignes en relief. En particulier, il est envisageable d'utiliser des profils trapézoïdaux ou tout autre profil polygonal dont au moins un côté forme un angle aigu avec le plan défini par les surfaces planes Sₚ. Dans l'exemple représenté, chaque ligne en relief possède un profil en forme de triangle rectangle dont les cathètes sont respectivement dans un plan parallèle à celui défini par les portions planes Sₚ et perpendiculaire à ce plan. L'angle formé par l'hypoténuse et par la cathète perpendiculaire à l'aile transversale est arrondi en congé. Les lignes en relief dans chacune des portions crantées S_{c} sont juxtaposées les unes aux autres sans discontinuité. En outre, les lignes en relief des portions crantées S_{c} formées sur les ailes transversales supérieures 8a et 8b sont orientées de manière opposée aux lignes en relief des portions crantées S_{c} formées sur les ailes transversales inférieures 9a et 9b. Concernant l'aile transversale supérieure 8b et de manière adjacente à la partie 7b du profilé 1 b, la surface interne de l'aile transversale 8b est plane sur une largeur correspondant à moins d'un quart de la largeur de l'aile transversale 8b. En direction de l'extrémité libre de l'aile transversale 8b, cette portion plane Sₚ jouxte une portion crantée S_{c} d'une largeur correspondant à plus de la moitié de la longueur de l'aile transversale 8b. Cette portion crantée S_{c} se prolonge ensuite en direction de l'extrémité libre de l'aile transversale 8b en une portion plane Sₚ. Concernant l'aile transversale inférieure 9b et de manière adjacente à la partie 7b du profilé 1 b, la surface interne de l'aile transversale 9b est plane sur une largeur correspondant à moins d'un quart de la largeur de l'aile transversale 9b. En direction de l'extrémité libre de l'aile transversale 9b, cette portion plane Sₚ jouxte une portion crantée S_{c} d'une largeur correspondant à plus de la moitié de la longueur de l'aile transversale 9b. Les extrémités libres des ailes transversales 8b et 9b sont arrondies en congé afin de faciliter l'emboîtement de l'élément d'isolation.

La figure 5 présente une vue en détail et en coupe de l'élément d'isolation 12 de la Figure 1. Cet élément est en pvc ou autre matériel synthétique isolant. Il possède un axe de symétrie vertical. Les surfaces externes destinées à venir en contact avec les surfaces internes des ailes transversales 8a, 9a et 8b, 9b comportent au moins une bande d'accrochage Sₐ, ladite bande d'accrochage étant configurée pour interagir avec une portion crantée S_{c} d'une des ailes transversales de manière à empêcher la déconnexion sans outil de l'élément d'isolation 12 et des profilés 1 a et 1 b. Cette bande d'accrochage Sₐ pourra notamment présenter un état de surface suffisamment rugueux de façon à accrocher les lignes en relief des portions crantées S_{c} des ailes transversales. Elle pourra de manière subsidiaire ou additionnelle présenter des lignes en relief complémentaires de celles des portions crantées S_{c}. Ainsi, dans l'exemple représenté, cette bande d'accrochage Sₐ a été formée en opérant un moletage croisé d'une partie de la surface externe de l'élément d'isolation 12. On entend par moletage l'opération qui consiste à réaliser des stries sur une surface. Le procédé d'obtention ici utilisé est un procédé par déformation de matière. La matière est en effet localement emboutie de sorte à créer des sur- et sous-épaisseurs par rapport à la surface initiale. Ce type de moletage peut être obtenu au moyen de molettes amenées au contact de la pièce ou par roulage contraint entre des crémaillères. Les sur- et sous-épaisseurs ici obtenues par rapport à la surface initiale sont comprises entre 0.1 mm et 0.7 mm. Concernant la surface supérieure de l'élément d'isolation, en partant de l'une des extrémités latérales de l'élément d'isolation, la surface est plane sur une largeur correspondant à moins d'un quart de la largeur de l'élément d'isolation. En direction de l'axe de symétrie vertical de l'élément d'isolation, cette surface plane jouxte une surface Sₐ moletée croisée à 30° d'une largeur correspondant entre le quart et la moitié de la largeur de l'élément d'isolation, ladite surface moletée croisée jouant le rôle de bande d'accrochage. Cette surface moletée croisée se prolonge ensuite en direction de l'axe de symétrie de l'élément d'isolation en une surface Sₜ comportant un moletage droit sur une largeur correspondant à moins d'un quart de la largeur de l'élément d'isolation. Le moletage droit est réalisé dans le sens de la longueur de l'élément d'isolation. Comme nous le verrons plus loin, cette surface Sₜ sert notamment de bande d'étanchéité du fait qu'elle permet de limiter les infiltrations d'eau pouvant se produire à travers l'espace séparant les ailes transversales et l'élément d'isolation. De cette surface moletée droite Sₜ jusqu'à l'axe de symétrie de l'élément d'isolation, la surface est ensuite plane. Concernant la surface inférieure de l'élément d'isolation, à l'une des extrémités latérales de l'élément d'isolation, la surface est plane sur une largeur correspondant à moins d'un quart de la largeur de l'élément d'isolation. En direction de l'axe de symétrie vertical de l'élément d'isolation, cette surface plane jouxte une surface Sₐ moletée croisée à 30° d'une largeur correspondant entre le quart et la moitié de la largeur de l'élément d'isolation. Cette surface moletée croisée se prolonge ensuite jusqu'à l'axe de symétrie de l'élément d'isolation en une surface plane.

Une fois l'emboîtement de l'élément d'isolation 12 entre les ailes transversales 8a, 9a et 8b, 9b réalisé, une partie des portions crantées S_{c} des ailes transversales inférieures 9a, 9b et supérieures 8a, 8b sont en contact avec les moletages croisé des surfaces respectivement inférieure et supérieure de l'élément d'isolation 12. L'épaisseur de l'élément d'isolation est dimensionnée par rapport à l'écartement des ailes transversales 8a et 9a ou 8b et 9b de sorte que l'ajustement soit de type serrage. En particulier, la distance séparant les ailes transversales inférieure et supérieure 8a et 9a ou 8b et 9b sera avantageusement inférieure à l'épaisseur de l'élément d'isolation 12. Cet ajustement de type serrage et la conjonction des portions crantées S_{c} des ailes transversales 8a, 9a et 8b, 9b et des bandes d'accrochage Sₐ de l'élément d'isolation 12 assurent la connexion des parties du cadres entre-elles. Bien entendu, dans une configuration non représentée, il est envisageable de ne pas prévoir de portions crantées S_{c} sur les ailes transversales et/ou de bandes d'accrochage Sₐ sur l'élément d'isolation. Dans ce cas, la connexion des deux parties du cadre pourra se faire uniquement au moyen de l'ajustement de type serrage. Une fois l'emboîtement réalisé, l'élément d'isolation devient solidaire des profilés du cadre. L'encadrement est dés lors constitué.

L'isolation thermique est assurée par l'élément d'isolation 12 et l'ajustement de type serrage. L'étanchéité est assurée, quant à elle, par la conjonction des portions planes Sₚ des ailes transversales supérieures 8a et 8b et des surfaces moletées droites Sₜ de l'élément d'isolation 12 ainsi que par l'ajustement de type serrage. En effet, une fois le montage effectué, les stries droites des surfaces Sₜ, résultat du moletage droit, sont destinées à venir en contact avec une portion plane Sₚ des ailes transversales supérieures 8a et 8b. Or, de manière inattendue, la Déposante a constaté qu'une telle configuration améliore grandement l'étanchéité par rapport à une configuration où les portions planes Sₚ seraient en contact avec une surface plane ou une surface moletée croisée de l'élément d'isolation 12.

Sur les figures 1 et 2, le profilé 29, connecté au profilé 1 a, est un élément décoratif amovible. Les bossages 11 a et 11 b ainsi que les ailes transversales 8a et 8b des profilés respectivement 1 a et 1 b servent respectivement à centrer et à maintenir dans le cadre 1, entre les ailes longitudinale 3a et 3b, un dispositif de support et de roulement 14. Le dispositif de support 14 se compose d'un rail 15 en U renversé placé à cheval sur les ailes transversales supérieures 8a et 8b, d'une série d'arbres 13 traversant le rail 15 transversalement et portant chacun un roulement à billes 16. Le vitrage 2 soutenu et guidé dans le cadre 1 comporte un tour de verre 17 dans lequel le vitrage est coiffé. Une bande de roulement 18 est appliquée sous le tour de verre 17 de façon à faire reposer le vitrage 2 sur les roulements 16. Les brosses 6a et 6b guident le mouvement.

La figure 6 présente un encadrement à deux cadres. On retrouve dans chacun de ces cadres, à l'exception du profilé double 1 c, les mêmes éléments que dans la figure 1, de sorte qu'il n'est pas nécessaire de les énumérer à nouveau. Tout comme les profilés 1 a et 1 b, le profilé rectiligne double 1 c peut être en aluminium ou autre alliage léger, le cas échéant en un autre alliage ou matériau, notamment synthétique. Le profilé double 1 c possède un axe de symétrie vertical et est présenté en détail à la figure 7. Il possède une aile longitudinale 3c avec à sa partie supérieure, de part et d'autre du profilé, deux paires de rebords rentrant 4c, 5c et 4d, 5d qui retiennent des brosses 6c et 6d en contact respectivement avec le support 17a du vitrage 2a et le support 17b du vitrage 2b et, à sa partie inférieure et de part et d'autre du profilé, des bossage interne 11 c et 11 d pour le centrage des roulements à billes respectivement 16a et 16b. A la base de l'aile longitudinale 3c, le profilé double 1 c possède deux paires d'ailes transversales 8c, 9c et 8d, 9d de part et d'autre du profilé. Dans chacune de ces paires, les ailes transversales sont parallèles et dirigées dans la même direction de sorte à créer un espace dans lequel un élément de section rectangulaire peut venir s'engager. De cette manière, les ailes transversales 8c, 9c et 8d, 9d du profilé 1 c sont connectées aux éléments d'isolation 12a et 12b des deux cadres voisins. Les surfaces internes des ailes transversales du profilé 1 c destinées à venir en contact avec les éléments d'isolations 12a et 12b sont crantées de manière identique aux ailes transversales du profilé simple 1 b de la figure 1 détaillé aux figures 3 et 4.

La figure 8 montre, en coupe horizontale, la disposition des vitrages dans un encadrement de fenêtre avec trois cadres et trois vitrages. Les vitrages 2a et 2b sont coulissants alors que le vitrage 2c est fixe. Les vitrages 2a et 2b, soutenus et guidés dans les cadres, sont coiffés dans des tours de verre de conception différente que sur la figure 1, conditionnés par la nécessité de déplacement des éléments du vitrage. Les côtés montants verticaux des cadres sont éloignés l'un de l'autre d'une distance qui correspond à l'extension maximale avec l'ensemble des trois vitrages. Les vitrages 2a et 2b sont guidés sur leurs côtés horizontaux supérieur et inférieur par les profilés 1 a et 1 b d'un cadre 1 tel que présenté sur la figure 1.

En position repliée, le vitrage 2a est en butée contre un arrêt 30 maintenu sur une entretoise 31. Les ailes latérales 20, qui permettent l'accrochage du vitrage pour le déplacer, comportent deux segments de profilés 20a et 20b fixés l'un à l'autre par des éléments de vis ou goupilles 21 avec maintien des entretoises 22a et 22b. A l'extrémité opposée du vitrage, le montant vertical du tour de verre consiste en un profilé 40 avec une plaque frontale 40a, une structure latérale de préhension 40b, creuse et munie d'une lame de fermeture 40c s'étendant en saillie à l'extrémité extérieure de ladite plaque frontale. A l'autre extrémité de la plaque 40a, le montant vertical du tour de verre consiste en un agencement de profil en U 40d avec une aile retenant une brosse 6a et une aile d'appui destinée à venir s'emboîter dans l'agencement de profil en U 50d du cadre voisin. L'élément 40 du tour de verre est serré contre le vitrage 2a par une entretoise 41 actionnée par un système à vis et écrou 42 accessible dans la structure de préhension 40b.

En appui contre l'entretoise 42, le tour de verre 44 du vitrage fixe 2c est logé dans l'espace entre les profilés 1 c et 1 d du cadre placé dans l'encadrement à l'opposé du vitrage 2a. Ce tour de verre est identique à celui désigné par 17 à la figure 1 et engagé entre les profilés 1 a et 1 b du cadre 1. A l'extrémité opposée du vitrage 2c, un tour de verre 70 est monté contre le flanc arrière du vitrage 2c.

Vu que l'encadrement de la figure 8 est un assemblage de trois cadres avec trois vitrages simples, le second vitrage de l'encadrement vient se placer, lors de la position de fermeture complète de la fenêtre, en vitrage intercalaire en position intermédiaire entre le premier et le troisième qui viennent d'être décrits. Le tour de verre de ce vitrage 2b intercalaire inclut, à ses deux extrémités, des éléments verticaux 50 et 60 comportant respectivement un agencement de profil en U 50d et 60d. La figure 8 présente, dans la position déployée des trois vitrages 2a, 2b et 2c, l'engagement mutuel des agencements de profil en U 40d et 50d ainsi des agencements 60d et 70d. En effet, les deux structures en U 40d et 50d sont disposées en position inverse, de sorte à créer un engagement mutuel. Les structures 60d et 70d sont également disposées en position inverse. Les engagements mutuels des structures en U 40d, 50d et 60d, 70d sont configurés de sortes à garantir le coulissement des vitrages 2a et 2b. En effet, les vitrages 2a et 2b peuvent être amenés en position ouverte par coulissement en direction du vitrage fixe 2c dans la longueur des cadres.

## Revendications

1. Encadrement pour parois, notamment pour parois coulissantes, en particulier pour fenêtres coulissantes ou non, agencé pour embrasser et maintenir un ou plusieurs vitrages (2) parallèle simples ou multiples, et comprenant au moins un cadre (1) en deux parties constituées de profilés (1a,1b) et assemblées de manière que leur position relative soit modifiable, chacun desdits profilés présentant au moins une aile longitudinale (3a;3b) qui embrassent un vitrage (2), et au moins un élément d'isolation (12), chacun desdits profilés (1a,1b) comportant au moins une paire d'ailes transversales parallèles, à savoir respectivement une aile transversale supérieure (8a; 8b) et une aile transversale inférieure (9a;9b), emboîtant le ou les élément(s) d'isolation (12), **caractérisé en ce que** les ailes transversales (8a,9a,8b,9b) dont les surfaces destinées à venir en contact avec l'élément d'isolation (12) comportent au moins une portion plane (Sₚ) et au moins une portion crantée (S_{c}) formée d'une pluralité de lignes parallèles en relief, lesdites lignes en relief possédant un profil sensiblement triangulaire et s'étendant au moins partiellement en saillie par rapport au plan défini par ladite portion plane, et l'élément d'isolation (12) dont les surfaces destinées à venir en contact avec les ailes transversales (8a,9a,8b,9b) comportent au moins une bande d'accrochage (Sₐ), ladite bande d'accrochage (Sₐ) étant formée par un moletage croisé et configurée pour interagir avec ladite portion crantée (S_{c}) des ailes transversales (8a,9a,8b,9b), sont configurés pour assurer la connexion desdites parties de chaque cadre,
la largeur de l'élément d'isolation (12) étant ajustée au montage en fonction de l'épaisseur du ou des vitrages (2),
**en ce que** la surface supérieure de l'élément d'isolation (12) destinée à venir en contact avec l'aile transversale supérieure (8a; 8b) comporte au moins une bande d'étanchéité (Sₜ), ladite bande d'étanchéité étant configurée pour interagir avec ladite portion plane (Sₚ) de l'aile transversale supérieure (8a;8b) de manière à limiter l'infiltration d'eau à travers l'espace séparant l'aile transversale supérieure (8a;8b) et l'élément d'isolation (12),
**et en ce que** la bande d'étanchéité (Sₜ) est formée par un moletage droit, ledit moletage droit étant destiné à venir en contact avec ladite portion plane (Sₚ) de l'aile transversale supérieure (8a;8b) dans la position montée de l'encadrement.

2. Encadrement selon la revendication 1, **caractérisé en ce que** l'épaisseur de l'élément d'isolation (12) est supérieure ou égale à la distance séparant l'aile transversale supérieure (8a;8b) et l'aile transversale inférieure (9a;9b).

3. Encadrement selon l'une quelconque des revendications précédentes, formé de plusieurs cadres (1) accolés, **caractérisé en ce que** dans chaque cadre un profilé double (1c) possède un axe de symétrie vertical de telle sorte que les ailes transversales (8c, 9c, 8d, 9d) de ce profilé sont connectées aux éléments d'isolation (12a,12b) de deux cadres voisins.

4. Encadrement selon l'une quelconque des revendications précédentes, **caractérisé en ce que** le ou les vitrages (2;2a,2b) étant maintenus entre des ailes longitudinales (3a,3b;3a,3b,3c) des profilés (1a,1b;1a,1c,1b) de cadre, celles-ci sont munies d'ailes transversales (8a,8b;8a,8c,8d,8b) pour le maintient dans le cadre (1) de supports à roulements (14;14a,14b) sur lesquels repose chaque vitrage simple ou multiple maintenu par le cadre, ledit vitrage simple ou multiple étant monté coulissant dans le cadre.

5. Encadrement selon la revendication 5, **caractérisé en ce que** dans chaque cadre (1) plusieurs supports à roulements (14;14a,14b) sont alignés sur toute la longueur du côté inférieur du cadre, un rail en U renversé (15;15a,15b) est placé à cheval sur les ailes transversales supérieures (8a,8b; 8a,8c,8d,8b) des profilés (1a,1b;1a,1c,1d) de cadre et un ou plusieurs roulements à billes (16;16a,16b) sont montés chacun sur un arbre (13;13a,13b) supporté perpendiculairement par les côtés dudit rail.

## Patentansprüche

1. Umrahmung für Wände, insbesondere für Schiebewände, insbesondere für Schiebefenster oder Nicht-Schiebefenster, welche eingerichtet ist, eine oder mehrere einfache oder mehrfache parallele Glasscheiben (2) einzuschließen und zu halten, und umfassend mindestens einen Rahmen (1) aus zwei Teilen, die aus Profilen (1a, 1b) bestehen und derart zusammengefügt sind, dass ihre relative Position modifizierbar ist, wobei jedes der Profile mindestens einen Längsflügel (3a; 3b), der eine Glasscheibe (2) einschließt, und mindestens ein Isolierelement (12) aufweist, wobei jedes der Profile (1 a, 1 b) mindestens ein Paar von parallelen Querflügeln umfasst, nämlich jeweils einen oberen Querflügel (8a; 8b) und einen unteren Querflügel (9a, 9b), die in das oder die Isolierelemente (12) eingreifen,
**dadurch gekennzeichnet, dass** die Querflügel (8a, 9a, 8b, 9b), deren Flächen dazu bestimmt sind, mit dem Isolierelement (12) in Kontakt zu gelangen, mindestens einen ebenen Abschnitt (Sₚ) und mindestens einen gezackten Abschnitt (S_{c}) umfassen, der aus mehreren parallelen Relieflinien gebildet ist, wobei die Relieflinien ein im Wesentlichen dreieckiges Profil besitzen und sich mindestens teilweise vorstehend in Bezug auf die Ebene erstrecken, die durch den ebenen Abschnitt definiert wird, und das Isolierelement (12), dessen Flächen dazu bestimmt sind, mit den Querflügeln (8a, 9a, 8b, 9b) in Kontakt zu gelangen, mindestens ein Verschlussband (Sₐ) umfasst, wobei das Verschlussband (Sₐ) durch eine Kreuzrändelung gebildet ist und ausgelegt ist, mit dem gezackten Abschnitt (S_{c}) der Querflügel (8a, 9a, 8b, 9b) zusammenzuwirken, die ausgelegt sind, die Verbindung der Abschnitte jedes Rahmens sicherzustellen,
wobei die Breite des Isolierelements (12) an die Montage in Abhängigkeit von der Dicke der Glasscheibe(n) (2) angepasst wird,
dadurch, dass die obere Fläche des Isolierelements (12), die dazu bestimmt ist, mit dem oberen Querflügel (8a; 8b) in Kontakt zu gelangen, mindestens ein Dichtungsband (Sₜ) umfasst, wobei das Dichtungsband ausgelegt ist, mit dem ebenen Abschnitt (Sₚ) des oberen Querflügels (8a; 8b) zusammenzuwirken, um das Eindringen von Wasser quer durch den Raum einzuschränken, der den oberen Querflügel (8a; 8b) und das Isolierelement (12) trennt;
und dadurch, dass das Dichtungsband (Sₜ) durch eine gerade Rändelung gebildet ist, die dazu bestimmt ist, mit dem ebenen Abschnitt (Sₚ) des oberen Querflügels (8a; 8b) in der montierten Position der Umrahmung in Kontakt zu gelangen.

2. Umrahmung nach Anspruch 1, **dadurch gekennzeichnet, dass** die Dicke des Isolierelements (12) größer oder gleich dem Abstand ist, der den oberen Querflügel (8a; 8b) und den unteren Querflügel (9a; 9b) trennt.

3. Umrahmung nach einem der vorhergehenden Ansprüche, welche aus mehreren angesetzten Rahmen (1) gebildet ist,
**dadurch gekennzeichnet, dass** in jedem Rahmen ein Doppelprofil (1c) eine vertikale Symmetrieachse derart besitzt, dass die Querflügel (8c, 9c, 8d, 9d) dieses Profils mit den Isolierelementen (12a, 12b) zweier benachbarter Rahmen verbunden sind.

4. Umrahmung nach einem der vorhergehenden Ansprüche, **dadurch gekennzeichnet, dass** die Glasscheibe(n) (2; 2a, 2b) zwischen den Längsflügeln (3a; 3b; 3a, 3b, 3c) der Profile (1a, 1b; 1a, 1b, 1c) des Rahmens gehalten wird (werden), wobei diese mit Querflügeln (8a, 8b; 8a, 8c, 8d, 8b) für den Halt von Rolleneinrichtungen (14; 14a, 14b) im Rahmen (1) versehen sind, auf denen jede einfache oder mehrfache Glasscheibe liegt, die vom Rahmen gehalten wird, wobei die einfache oder mehrfache Glasscheibe in dem Rahmen gleitend montiert ist.

5. Umrahmung nach Anspruch 5, **dadurch gekennzeichnet, dass** in jedem Rahmen (1) mehrere Rolleneinrichtungen (14; 14a, 14b) entlang der gesamten Länge der Unterseite des Rahmens ausgerichtet sind, eine Schiene (15; 15a, 15b) in der Form eines umgekehrten U auf den oberen Querflügeln (8a, 8b; 8a, 8c, 8d, 8b) der Profile (1a, 1b; 1a, 1c, 1d) des Rahmens platziert ist, und ein oder mehrere Kugellager (16; 16a, 16b) jeweils auf einem Arm (13; 13a, 13b) montiert sind, der rechtwinklig durch die Seiten der Schiene gestützt wird.

## Claims

1. Framing for walls, notably for sliding walls, in particular for sliding or non-sliding windows, arranged to embrace and hold one or more single or multiple parallel panes (2), and comprising at least one frame (1) in two parts made up of profile sections (1a, 1b) and assembled such that their relative position can be modified, each of said profile sections having at least one longitudinal wing (3a; 3b) which hugs a pane (2), and at least one insulation element (12), each of said profile sections (1a, 1b) comprising at least one pair of parallel transverse wings, namely, respectively, an upper transverse wing (8a; 8b) and a lower transverse wing (9a; 9b), casing the insulation element or elements (12),
**characterized in that** the transverse wings (8a, 9a, 8b, 9b) whose surfaces intended to come into contact with the insulation element (12) comprise at least one planar portion (Sₚ) and at least one notched portion (S_{c}) formed by a plurality of parallel lines in relief, said lines in relief having a substantially triangular profile and protruding at least partially from the plane defined by said planar portion, and the insulation element (12) whose surfaces intended to come into contact with the transverse wings (8a, 9a, 8b, 9b) comprise at least one attachment strip (Sₐ), said attachment strip (Sₐ) being formed by a cross-knurling and configured to interact with said notched portion (S_{c}) of the transverse wings (8a, 9a, 8b, 9b), are configured to ensure the connection of said parts of each frame,
the width of the insulation element (12) being adjusted to the mounting as a function of the thickness of the pane or panes (2),
**in that** the top surface of the insulation element (12) intended to come into contact with the upper transverse wing (8a; 8b) comprises at least one sealing strip (Sₜ), said sealing strip being configured to interact with said planar portion (Sₚ) of the upper transverse wing (8a; 8b) so as to limit the ingress of water through the space separating the upper transverse wing (8a; 8b) and the insulation element (12),
and **in that** the sealing strip (Sₜ) is formed by a straight knurling, said straight knurling being intended to come into contact with said planar portion (Sₚ) of the upper transverse wing (8a; 8b) in the mounted position of the framing.

2. Framing according to Claim 1, **characterized in that** the thickness of the insulation element (12) is greater than or equal to the distance separating the upper transverse wing (8a; 8b) and the lower transverse wing (9a; 9b).

3. Framing according to either one of the preceding claims, formed by several attached frames (1), **characterized in that**, in each frame, a double profile section (1c) has a vertical axis of symmetry such that the transverse wings (8c, 9c, 8d, 9d) of this profile section are connected to the insulation elements (12a, 12b) of two adjacent frames.

4. Framing according to any one of the preceding claims, **characterized in that** the pane or panes (2; 2a, 2b) being held between longitudinal wings (3a, 3b; 3a, 3b, 3c) of the profile sections (1 a, 1b; 1 a, 1 c, 1 b) of the frame, the latter are provided with transverse wings (8a, 8b; 8a, 8c, 8d, 8b) to hold in the frame (1) supports with rolling bearings (14; 14a, 14b) on which each single or multiple pane held by the frame rests, said single or multiple pane being slidingly mounted in the frame.

5. Framing according to Claim 5, **characterized in that**, in each frame (1), several supports with rolling bearings (14; 14a, 14b) are aligned over the entire length of the bottom side of the frame, an inverted U-shaped rail (15; 15a, 15b) is placed straddling the upper transverse wings (8a, 8b; 8a, 8c, 8d, 8b) of the profile sections (1 a, 1b; 1 a, 1 c, 1 d) of the frame and one or more ball bearings (16; 16a, 16b) are each mounted on a shaft (13; 13a, 13b) supported perpendicularly by the sides of said rail.
